# EUROPÄISCHE PATENTSCHRIFT

(11) **EP 0 259 559 B1**
(45) Veröffentlichungstag und Bekanntmachung des Hinweises auf die Patenterteilung: **16.01.1991**
(21) Anmeldenummer: 87109710.1
(22) Anmeldetag: 06.07.1987
(51) Int. Cl.: G10K 9/12

(54) **Stosswellengenerator zum berührungslosen Zertrümmern von Konkrementen im Körper eines Lebewesens**
Shock-wave generator for non-contacting disintegration of concretions in a living body
Générateur d'ondes de choc pour la désintégration à distance des concrétions dans un organisme vivant

(30) Priorität: 14.07.1986 DE 3623703
(43) Veröffentlichungstag der Anmeldung: 16.03.1988
(73) Patentinhaber: SIEMENS AKTIENGESELLSCHAFT, 80333 München (DE)
(72) Erfinder: Reitter, Josef, D-8521 Möhrendorf (DE)

(56) Entgegenhaltungen:
- DE-A- 3 312 014

## Beschreibung

Die Erfindung betrifft einen Stoßwellengenerator für eine Einrichtung zum berührungslosen Zertrümmern von Konkrementen im Körper eines Lebewesens, welcher eine Spule mit spiralförmig angeordneten Windungen und eine dieser gegenüberliegende, einen mit einer Flüssigkeit gefüllten Raum abschließende, aus einem elektrisch leitenden Werkstoff gebildete Membran aufweist, wobei die Spule an eine Hochspannungsversorgung anschließbar ist.

Ein solcher Stoßwellengenerator mit einer parallel zu der Spule angeordneten Membran ist in der DE-OS 33 12 014 beschrieben. Dabei werden die Stoßwellen dadurch erzeugt, daß die Spule an die Hochspannungsversorgung angeschlossen wird, die einen auf mehrere kV, z.B. 20 kV, aufgeladenen Kondensator enthält. Die in dem Kondensator gespeicherte Energie entlädt sich dann schlagartig in die Spule, was zur Folge hat, daß die Spule äußerst schnell ein magnetisches Feld aufbaut. Gleichzeitig wird in der Membran ein Strom induziert, der dem in der Spule fließenden Strom entgegengesetzt ist und demzufolge ein magnetisches Gegenfeld erzeugt, unter dessen Wirkung die Membran schlagartig von der Spule wegbewegt wird. Die so in dem mit Flüssigkeit, z.B. Wasser, gefüllten Raum erzeugte Stoßwelle wird durch geeignete Maßnahmen auf die im Körper des Lebewesens befindlichen Konkremente, z.B. Nierensteine, fokussiert und bewirkt deren Zertrümmerung.

Um eine möglichst weitgehende Wandlung der von der Hochspannungsversorgung abgegebenen elektrischen Energie in Stoßenergie zu erreichen, ist es bei dem bekannten Stoßwellengenerator erforderlich, die Membran möglichst nahe an der Spule anzubringen. Dies ist jedoch wegen der zwischen der Spule und der Membran zwangsläufig vorliegenden Potentialdifferenz nur bedingt möglich, da zur Vermeidung von Spannungsüberschlägen zwischen Membran und Spule ein Mindestabstand eingehalten werden muß. Spannungsüberschläge würden die Wirkung des Stoßwellengenerators beeinträchtigen und zu Beschädigungen der Membran führen, die deren Lebensdauer nachteilig beeinflussen. Bei dem bekannten Stoßwellengenerator muß daher im Interesse einer ausreichenden Lebensdauer der Membran der Abstand zwischen der Membran und der Spule so gewählt werden, daß sich bei der Wandlung der elektrischen Energie in Stoßenergie nur ein unbefriedigender Wirkungsgrad einstellt.

Der Erfindung liegt die Aufgabe zugrunde, einen gattungsgemäßen Stoßwellengenerator so auszubilden, daß dessen Membran eine hohe Lebensdauer aufweist, ohne daß damit eine nennenswerte Minderung des Wirkungsgrades der Energiewandlung verbunden ist.

Nach der Erfindung wird diese Aufgabe dadurch gelöst, daß in Bereichen großer Potentialdifferenz zwischen den Windungen der Spule einerseits und der Membran andererseits zwischen beiden ein gegenüber Bereichen geringer Potentialdifferenz vergrößerter Abstand vorliegt. Die Erfindung macht sich die Tatsache zunutze, daß die Hochspannung über der Spule abfällt und somit die zwischen den einzelnen Windungen der Spule und der Membran vorhandene Potentialdifferenz unterschiedlich ist. Demzufolge reicht es zur Sicherstellung einer hohen Lebensdauer der Membran aus, wenn der Abstand zwischen den Windungen der Spule und der Membran in jenen Bereichen, in denen aufgrund der vorliegenden großen Potentialdifferenz Spannungsüberschläge zu befürchten sind, gegenüber Bereichen geringer Potentialdifferenz vergrößert ist. Eine Verschlechterung des Wirkungsgrades der Energiewandlung tritt durch diese Maßnahme allenfalls in beschränktem Umfang ein, da im Gegensatz zu dem bekannten Stoßwellengenerator nicht sämtliche Windungen der Spule in einem solchen Abstand zu der Membran angeordnet sind, daß bei der maximal auftretenden Potentialdifferenz Hochspannungsfestigkeit vorliegt, sondern eben nur jene Windungen, in deren Bereich tatsächlich die Gefahr von Spannungsüberschlägen besteht.

Eine hohe Lebensdauer der Membran bei besonders geringen Auswirkungen auf den Wirkungsgrad der Energiewandlung ist erreichbar, wenn nach einer Variante der Erfindung die äußerste Windung der Spule mit der Membran auf gleichem Potential liegt und die inneren Windungen der Spule den vergrößerten Abstand zur Membran aufweisen. Aufgrund dieser Maßnahme liegt zwischen den äußeren Windungen der Spule, die wegen ihres großen Durchmessers den größten Teil der Antriebsenergie der Membran aufbringen, und der Membran nur eine geringe Potentialdifferenz vor, so daß diese Windungen sehr nahe an der Membran angeordnet werden können. Der vergrößerte Abstand zur Membran der ohnehin nur einen geringen Anteil der Antriebsenergie aufbringenden inneren Windungen bleibt in der Praxis ohne nennenswerten Einfluß auf den Wirkungsgrad der Energiewandlung.

Eine weitere Verringerung der Auswirkung der erfindungsgemäßen Maßnahme auf den Wirkungsgrad der Energiewandlung wird nach einer Ausführungsform der Erfindung dadurch erreicht, daß der zwischen den Windungen der Spule und der Membran in Bereichen großer Potentialdifferenz vorliegen de vergrößerte Abstand zu Bereichen geringer Potentialdifferenz hin kontinuierlich abnimmt. Durch diese Maßnahme wird erreicht, daß in Bereichen großer Potentialdifferenz zwischen den einzelnen Windungen der Spule und der Membran tatsächlich nur derjenige Abstand vorliegt, der zur Vermeidung von Spannungsüberschlägen, und damit zur Sicherstellung einer ausreichenden Lebensdauer der Membran erforderlich ist.

Um Gefährdungen des zu behandelnden Lebewesens sowie des Bedienungspersonals zu vermeiden, sieht eine Ausführung der Erfindung vor, daß die Membran auf Erdpotential liegt, wodurch sichergestellt ist, daß an der in dem Raum befindlichen Flüssigkeit, die unter Umständen mit dem Lebewesen bzw. dem Bedienungspersonal in Berührung kommen kann, keine Hochspannung anliegt.

Eine letzte Variante der Erfindung sieht vor, daß die Windungen der Spule auf einer Auflagefläche eines Isolators angeordnet sind, wobei die Auflagefläche entsprechend dem zwischen den Windungen und der Membran jeweils erforderlichen Abstand gestaltet ist. Es wird so eine sichere Einhaltung dieses Abstand gewährleistet.

Eine Ausführungsbeispiel der Erfindung ist in der Zeichnung dargestellt, deren einzige Figur einen Längsschnitt durch einenerfindungsgemä- ßen Stoßwellengenerator zeigt.

Der erfindungsgemäße Stoßwellengenerator weist ein Gehäuse 1 auf, das einen mit einer Flüssigkeit gefüllten, durch eine Membran 2 abgeschlossenen Raum 3 enthält. Der aus einem elektrisch leitenden Werkstoff gebildeten Membran 2 gegenüberliegend ist eine Spule 4 mit spiralförmig angeordneten Windungen vorgesehen, wobei zwischen der Membran 2 und der Spule 4 eine isolierfolie 5 angeordnet ist. Die Windungen der Spule 4 sind auf einer Auflagefläche 6 eines Isolators 7 angeordnet, der in einer Kappe 8 aufgenommen ist. Die Membran 2, die Isolierfolie 5 und die den Isolator 7 mit der Spule 4 enthaltende Kappe 8 sind mittels Schrauben 9 an dem Gehäuse 1 befestigt. Zur Fixierung der Spule 4 an der Auflagefläche 6 des Isolators 7 ist der zwischen der Isolierfolie 5 und der Auflagefläche 6 des Isolators 7 befindliche Raum mit einem der Ubersichtlichkeit halber nicht dargestellten elektrisch isolierenden Gießharz ausgefüllt. Die Spule 4 ist über Anschlüsse 10 und 11, die durch Bohrungen in dem Isolator 7 und der Kappe 8 nach außen treten, mittels eines geeigneten Schaltmittels 12 an eine schematisch dargestellte Hochspannungsversorgung 13 anschließbar, die einen Stromstoß an die Spule 4 abgibt, wodurch die Membran 2 schlagartig von der Spule 4 abgestoßen wird, was zur Ausbildung einer Stoßwelle in der Flüssigkeit im Raum 3 führt. Infolge der an der Spule 4 anliegenden Hochspannung treten zwischen der Membran 2 und den einzelnen Windungen der Spule 4 Potentialdifferenzen auf.

Dabei ist vorgesehen, daß in Bereichen großer Potentialdifferenz zwischen den Windungen der Spule 4 und der Membran 2 zwischen beiden ein gegenüber Bereichen geringer Potentialdifferenz vergrößerter Abstand vorliegt. Im Falle des dargestellten erfindungsgemäßen Stoßwellengenerators liegt, wie aus der Figur ersichtlich ist, die äußerste Windung 14 der Spule 4 mit der Membran 2 auf gleichem Potential, nämlich Erdpotential 15, so daß zwischen den inneren Windungen 16 bis 21 der Spule 4 und der Membran 2 eine hohe Potentialdifferenz vorliegt. Die Windungen 16 bis 21 sind demzufolge in einem größeren Abstand zur Membran 2 angeordnet als die äußeren, eine geringere Potentialdifferenz zur Membran 2 aufweisenden Windungen der Spule 4.

Der Abstand der Windungen 16 bis 21 von der Membran 2 nimmt im Sinne der Abnahme der Potentialdifferenz ebenfalls, und zwar kontinuierlich ab, wobei die Auflagefläche 6 des Isolators 7 entsprechend dem zwischen den Windungen 16 bis 21 und der Membran 2 jeweils erforderlichen Abstand geformt ist.

In dem Ausführungsbeispiel ist ein Stoßwellengenerator mit einer ebenen Membran 2 dargestellt. Es ist aber auch moglich, Stoßwellengeneratoren mit andersartig, z.B. sphärisch geformter Membran erfindungsgemäß auszubilden.

Außerdem können im Rahmen der Erfindung z.B. die innerste Windung der Spule auf einem positiven, die äußerste Windung der Spule auf einem negativen und die Membran auf einem dazwischenliegenden Potential liegen. Sowohl die inneren als auch die äußeren Windungen der Spule weisen dann einen vergrößerten Abstand zur Membran auf.

## Patentansprüche

1. Stoßwellengenerator um berührungslosen Zertrümmern von Konkrementen im Körper eines Lebewesens, welcher eine Spule (4) mit spiralförmig angeordneten Windungen und eine dieser gegenüberliegende, einen mit einer Flüssigkeit gefüllten Raum (3) abschließende, aus einem elektrisch leitenden Werkstoff gebildete Membran (2) aufweist, wobei die Spule (4) an eine Hochspannungsversorgung (13) anschließbar ist, dadurch gekennzeichnet, daß in Bereichen großer Potentialdifferenz zwischen den Windungen (16 bis 21) der Spule (4) einerseits und der Membran (2) andererseits zwischen beiden ein gegenüber Bereichen geringer Potentialdifferenz vergrößerter Abstand vorliegt.

2. Stoßwellengenerator nach Anspruch 1, dadurch gekennzeichnet, daß die äußerste Windung (14) der Spule (4) mit der Membran (2) auf gleichem Potential (15) liegt und die inneren Windungen (16 bis 21) der Spule (4) den vergrößerten Abstand zur Membran (2) aufweisen.

3. Stoßwellengenerator nach Anspruch 1 oder 2, dadurch gekennzeichnet, daß der zwischen den Windungen (16 bis 21) der Spule (4) und der Membran (2) in Bereichen großer Potentialdifferenz vorliegende vergrößerte Abstand zu Bereichen geringer Potentialdifferenz hin kontinuierlich abnimmt.

4. Stoßwellengenerator nach einem der Ansprüche 1 bis 3, dadurch gekennzeichnet, daß die Membran (2) auf Erdpotential (15) liegt.

5. Stoßwellengenerator nach einem der Ansprüche 1 bis 4, dadurch gekennzeichnet, daß die Windungen der Spule (4) auf einer Auflagefläche (6) eines Isolators (7) angeordnet sind, wobei die Auflagefläche (6) entsprechend dem zwischen den Windungen und der Membran (2) jeweils erforderlichen Abstand gestaltet ist.

## Revendications

1. Générateur d'ondes de choc pour la désintégration, sans contact, de concrétions dans le corps d'un organisme vivant, comportant une bobine (4) possédant des spires disposées en spirale et une membrane (2) disposée en vis-à-vis de cette bobine, fermant un espace (3) rempli par un liquide et réalisée en un matériau électriquement conducteur, la bobine (4) pouvant être raccordée à une alimentation à haute tension (13), caractérisé par le fait que dans des zones où la différence de potentiel est élevée entre les spires (16 à 21) de la bobine (4) d'une part et la membrane (2) d'autre part, il existe entre la bobine et la membrane une distance accrue par rapport à des zones, où la différence de potentiel est faible.

2. Générateur d'ondes de choc suivant la revendication 1, caractérisé par le fait que la spire extérieure (14) de la bobine (4) est placée au même potentiel (15) que la membrane (2) etque les spires intérieures (16 à 21) de la bobine (4) sont séparées de la membrane (2) par la distance accrue.

3. Générateur d'ondes de choc suivant la revendication 1 ou 2, caractérisé par le fait que la distance accrue, qui est présente entre les spires (16 à 21) de la bobine (4) et la membrane (2) dans des zones où la différence de potentiel est élevée, diminue continûment en direction de zones où la différence de potentiel est faible.

4. Générateur d'ondes de choc suivant l'une des revendications 1 à 3, caractérisé par le fait que la membrane (2) est placée au potentiel de terre (15).

5. Générateur d'ondes de choc suivant l'une des revendications 2 à 4, caractérisé par le fait que les spires de la bobine (4) sont disposées sur une surface d'appui (6) d'un isolateur (7), la surface d'appui (6) étant agencée en fonction de la distance respective nécessaire entre les spires et la membrane (2).

## Claims

1. A shockwave generator for contactless shattering of calculi in the body of a life form having a coil (4) with spirally arranged turns and opposite it a membrane (2) formed of an electrically conductive material terminating a space (3) filled with a fluid, the coil (4) being connectable to a high voltage supply (13), characterised in that in the region of great difference in potential between the turns (16 to 21) of the coil (4) on the one hand and the membrane (2) on the other hand there is a larger distance between the two than in the regions having less difference in potential.

2. A shock wave generator according to claim 1, characterised in that the outermost turn (14) ofthe coil (4) lies at the same potential (15) as the membrane (2) and the inner turns (16 to 21) of the coil (4) are at an increased distance from the membrane (2).

3. A shock wave generator according to claim 1 or claim 2, characterised in that the increased distance in regions of greater difference in potential between the turns (16 to 21) of the coil (4) and the membrane (2) becomes continuously smaller in regions of less difference in potential.

4. A shock wave generator according to any one of claims 1 to 3, characterised in that the membrane (2) lies at ground potential (15).

5. A shock wave generator according to any one of claims 1 to 4, characterised in that the turns of the coil (4) are arranged on a seating surface (6) of an insulator (7), the seating surface (6) being formed according to the distance required between the respective turns and the membrane (2).
